# EUROPÄISCHE PATENTSCHRIFT

(11) **EP 1 067 244 B1**
(45) Veröffentlichungstag und Bekanntmachung des Hinweises auf die Patenterteilung: **03.03.2004**
(21) Anmeldenummer: 00113962.5
(22) Anmeldetag: 01.07.2000
(51) Int. Cl.: E03C 1/01

(54) **Vorrichtung zur variablen Anordnung von Objekten**
Device for the variable arrangement of objects
Dispositif pour l'arrangement variable des objets

(30) Priorität: 05.07.1999 DE 29911666 U
(43) Veröffentlichungstag der Anmeldung: 10.01.2001
(73) Patentinhaber: Buchal, Thomas, 58091 Hagen (DE)
(72) Erfinder: Buchal, Thomas, 58091 Hagen (DE)
(74) Vertreter: Dörner, Lothar, Dipl.-Ing.

(56) Entgegenhaltungen:
- EP-A- 0 052 784
- DE-A- 2 603 170
- DE-A- 19 721 587
- DE-U- 9 418 623
- FR-A- 2 697 563
- US-A- 4 193 141

## Beschreibung

Die Erfindung betrifft eine Vorrichtung zur variablen Anordnung von Objekten, insbesondere Sanitärobjekten, in einem Raum, bei der die Objekte an einem Raummodul angeordnet sind.

In geschlossenen Räumen sind in der Regel eine Vielzahl von Objekten angeordnet. So sind in Fluren häufig Garderoben, Spiegel, Schuhschränke usw. vorgesehen. Sind die genannten Objekte beleuchtet, benötigen sie alle eine Energiever- und -entsorgung. Das gleiche gilt beispielsweise auch für Wohnräume, in denen Fernseher, HiFi-Anlagen, Computer oder ähnliches aufgestellt sind. Weitere Beispiele sind im Hotelgewerbe zu finden, wo in einem Raum Garderobe, Minibar, Büroeinrichtung, Ankleidenische etc. angeordnet sind, oder im Industriebereich, wo beispielsweise Kleinküche, Ruheraum, Materialmagazin und Dokumentenarchiv miteinander kombiniert sein können. Die nachfolgende Beschreibung als Sanitärmodul stellt nur eine beispielhafte Variante für ein starres oder bewegliches Raummodul dar. Objekte im Sinne der nachfolgenden Ausführungen können dabei nicht nur einzelne Anbauten sein, sondern auch ganze Funktionsräume.

Insbesondere in Sanitärräumen sind die Sanitärobjekte üblicherweise über den gesamten Raum verteilt angeordnet. Dabei ist jedes der Sanitärobjekte mit eigenen Versorgungs- und Entsorgungsleitungen versehen. So müssen beispielsweise bei Waschbecken, Toiletten oder Bidets jeweils Zuleitungen für Wasser sowie Abwasserleitungen verlegt sein. Bei Waschbecken ist zudem in der Regel oberhalb eines am Waschbecken vorgesehenen Spiegels eine Beleuchtung angeordnet, die eine elektrische Leitung erfordert. Auch bei der Verwendung von Handtrocknern in Form von Warmluftgebläsen ist eine solche elektrische Leitung erforderlich. Zudem sind die Sanitärräume in der Regel mit einer Heizung versehen, die einen Zu- bzw. Ablauf aufweist, der mit dem übrigen in dem Gebäude vorhandenen Heizungskreislauf in Verbindung steht. Gleiches gilt für die Raumbe- und -entlüftung. Die Ver- und Entsorgung der genannten Sanitärobjekte mit Wasser, Strom und ähnlichem ist aufgrund der separaten Zu- bzw. Ableitungen sehr aufwendig. Da außerdem die genannten Leitungen in der Regel unter Putz verlegt sind, ist bereits die Verlegung bei der Erstellung der Sanitärräume mit hohen Kosten verbunden. Bei einer möglicherweise erforderlichen Reparatur der genannten Leitungen werden die Kosten zusätzlich dadurch erhöht, daß die Leitungen zunächst freizulegen sind und erst dann eine Reparatur des beschädigten Abschnitts erfolgen kann. Im Anschluß an die Reparatur ist dann die Wand wieder zu verputzen. Auch die Demontage der Sanitär-Installation ist mit hohem Aufwand verbunden.

Aus FR 2 697 563 A ist ein umschlossener Raum bekannt, der eine Duschkabine bildet. Die Duschkabine ist mit einer beweglichen Wand versehen, die in der Verlängerung einer festen Wand angeordnet ist. Mit Hilfe einer vertikalen Achse ist die bewegliche Wand drehbar. Der Benutzer des Raums, bei dem es sich bevorzugt um eine behinderte Person handelt, kann einmal ein Waschbecken an der Rückseite der drehbaren Wand benutzen. Er kann andererseits - nach Drehung der Wand - sich mit Hilfe eines Sitzes an der Vorderseite der drehbaren Wand in das Innere der Duschkabine drehen, wonach er an der feststehenden Wand befestigte Armaturen für eine Duschbrause betätigen kann. Bei der bekannten Duschkabine sind die Objekte teils an der drehbaren Wand, teils an der feststehenden Wand angeordnet. Auch die Ver- und Entsorgungsleitungen sind teilweise an der drehbaren Wand, teilweise an der feststehenden Wand verlegt.

Aus DE 197 21 587 A ist eine Mehrfachduschkombination bekannt, die mindestens zwei Brausefunktioneinheiten aufweist. Die Mehrfachkombination besteht aus einem länglichen Frontschild, an dem eine Handbrause sowie eine Körperbrause angebracht sind. Das Frontschild ist entlang eines an der Wand fest angebrachten Wasserzulaufrohres vertikal sowie drehbar beweglich. Rückseitig des Frontschildes sind von dem Wasserzulaufanschluss abgehende Versorgungsleitungen für die Brausefunktionseinheiten angeordnet. Aus US-A-4 193 141 A ist ein Waschraum bekannt, der zwei um jeweils eine senkrechte Achse schwenkbare Wände aufweist, an deren einer Wand ein um eine horizontale Achse schwenkbare Bidetsitz, an deren zweiter Wand auf ihrer einen Seite ein Waschbecken und auf der entgegengesetzten Seite eine Handdusche angeordnet ist. Die Wasserversorgung erfolgt über einen Schlauch, der flexible Rohrleitungen für heißes und kaltes Wasser umschließt. Die Wasserentsorgung erfolgt über eine in der Drehachse der zweiten Wand angeordneten Abflussleitung, die eine Auslassöffnung aufweist. Es ist fraglich, ob die bekannten Vorrichtungen im Sinne der Erfindung "Raummodule" sind. Die bekannten Vorrichtungen weisen keine elektrischen Zuleitungen sowie keine Ver- und Entsorgungsleitungen für Wasser und/oder Luft auf.

Aus DE 26 03 170 A ist eine vorgefertigte Nassraumzelle mit einem Installationsblock für Ver- und Entsorgungsleitungen bekannt. Dieses Dokument offenbart als einer seiner Aufgaben die Vorarbeiten für die Ver- und Entsorgungsleitungen am Aufstellungsort der Zelle durch einen zentrierten Installationsblock zu minimieren.

Der Erfindung liegt die Aufgabe zugrunde, eine Vorrichtung der eingangs genannten Art zu schaffen, bei der die Objekte zusammengefasst angeordnet und die Ver- und Entsorgungsleitungen über einen gemeinsamen Versorgungsstrang bedienbar sind. Gemäß der Erfindung wird diese Aufgabe dadurch gelöst, dass das Raummodul auf einer Achse bewegbar vorgesehen ist, in der alle Ver- und Entsorgungsleitungen für elektrische Zuleitungen sowie für Wasser und Luft zu den Objekten vorgesehen sind, und das Raummodul die Form eines Quaders, eines Keils oder eine säulenartige Form hat.

Mit der Erfindung ist eine Vorrichtung zur Anordnung von Objekten in einem Raum geschaffen, bei der auf die Verlegung einzelner Ver- und Entsorgungsleitungen zu Objekten außerhalb des beschriebenen Raummoduls verzichtet ist, vielmehr die Objekte über einen gemeinsamen Ver- und Entsorgungsstrang bedienbar sind. Bei Sanitärobjekten können in diesem Wasserzu- und -ablauf, Stromversorgung, Heizung und Lüftung angeordnet sein. Darüber hinaus ist die Beschallung über den Versorgungsstrang möglich. Außerdem ist die Installation der Sanitärobjekte wesentlich vereinfacht, da der Anschluß der Vorrichtung über normierte Vorbereitungsarbeiten, die die Installation der Versorgungsleitungen für Strom, Wasser, Heizung und Belüftung umfassen, wesentlich beschleunigt ist.

Weiterhin kann auf die Verlegung von Leitungen unter Putz im jeweiligen Sanitärraum weitestgehend verzichtet werden. Auch ist das Fliesen des Sanitärraums nur noch in begrenztem Umfang erforderlich oder ganz verzichtbar.

Die bewegbare Anordnung ermöglicht eine Veränderung der Nutzbarkeit der Vorrichtung auf engstem Raum mit einfachen Mitteln. So ist beispielsweise die Möglichkeit geschaffen, an einer Seite des Moduls eine herkömmliche Toilettenanlage anzuordnen und an einer anderen Seite eine Toilettenanlage für Behinderte vorzusehen. Durch Auswahl und Anforderung der gewünschten Option kann somit in einem Gebäude auf eine getrennte Anlage von behindertengerecht ausgestalteten und herkömmlich ausgestalteten Toiletten verzichtet werden. Vielmehr ist allein die Grundfläche für einen Sanitärraum bereitzustellen, in der das drehbare Modul angeordnet ist.

In Weiterbildung der Erfindung ist das Modul auf der Achse entlang einer beliebigen Bahnkurve bewegbar angeordnet. Es besteht die Möglichkeit, das Modul mit den Sanitärobjekten drehbar, schwenkbar, translatorisch verschiebbar oder anders bewegbar anzuordnen, um eine optimale Raumausnutzung zu gewährleisten. Dabei kann die Winkelorientierung des Moduls beibehalten werden; es ist jedoch auch eine Veränderung der Winkelorientierung möglich. Trotz der bewegbaren Anordnung ist keine zusätzliche Installation von Versorgungsleitungen erforderlich.

In Ausgestaltung der Erfindung weist das Modul in der Draufsicht verschiedene geometrische Formen auf. Bei einer dreieckigen Form sind dabei drei verschiedene Optionen an dem Modul vorsehbar. Bei einer viereckigen Ausbildung sind folglich vier Optionen, bei einer runden Ausbildung nach Art einer Säule sind zwei, drei, vier, und mehr Optionen vorsehbar. Für bestimmte Funktionen ist auch der Innenraum des Moduls nutzbar (z. B. Dusche, Schrank, Regale).

Vorteilhaft ist die Achse an der Decke und/oder dem Boden des Raumes verankert. Ist die Achse nur im Boden verankert, kann von einer Ausbildung in Form eines Stativs gesprochen werden. Es ist jedoch auch eine Verankerung nur an der Decke des Raumes möglich, wodurch eine hängende Anordnung geschaffen ist. Bei der Anordnung der Vorrichtung in mehreren Stockwerken eines Gebäudes übereinander empfiehlt sich aufgrund der Durchgängigkeit der Versorgungs- und Entsorgungsleitungen die Verankerung sowohl an der Decke als auch auf dem Boden des Raumes. Wegen der Durchgängigkeit der Leitungen ist diese Verankerung aus Kostengründen empfehlenswert.

Weitere Ausgestaltungen und Weiterbildungen der Erfindung sind in den übrigen Unteransprüchen angegeben. Ein Ausführungsbeispiel der Erfindung ist in der Zeichnung dargestellt und wird nachfolgend im einzelnen beschrieben. Es zeigen:
- Fig. 1: die perspektivische Darstellung einer viereckigen Vorrichtung mit Verankerung im Boden;
- Fig. 2: die perspektivische Darstellung einer dreieckigen Vorrichtung mit Verankerung im Boden;
- Fig. 3: die perspektivische Darstellung einer viereckigen Vorrichtung mit Verankerung im Boden in einer anderen Ausgestaltung;
- Fig. 4: die perspektivische Darstellung einer viereckigen Vorrichtung mit Verankerung im Boden in einer weiteren Ausgestaltung;
- Fig. 5: die perspektivische Darstellung einer viereckigen Vorrichtung mit Verankerung im Boden und in der Decke;
- Fig. 5A: die Draufsicht auf eine runde Vorrichtung mit variablen Wandanschlüssen;
- Fig. 6: die rückwärtige Ansicht der in Fig. 5 dargestellten Vorrichtung in perspektivischer Darstellung sowie
- Fig. 7: die vereinfachte Darstellung eines Paneels.

Die als Ausführungsbeispiel gewählte Vorrichtung zur Anordnung von Objekten in einem Raum ist beispielhaft anhand von Sanitärobjekten dargestellt. Sie weist ein Raummodul 1 auf. Das Raummodul 1 hat im Ausführungsbeispiel die Form eines Quaders, die Form eines Keils, also eines dreidimensionalen Dreiecks oder eine säulenartige Form. In Abwandlung des Ausführungsbeispiels ist jedoch auch jede andere geometrische Form, beispielsweise Kugel oder Elipsoid, des Raummoduls 1 denkbar. Das Modul 1 ist aus Metall, Kunststoff, Holz, Gipskartonplatten, Verbundwerkstoffen, Faserplatten oder ähnlichen Innenausbauwerkstoffen mit und ohne Tragkonstruktion herstellbar. Es ist außen mit allen im Sanitärbereich zugelassenen Materialien verkleidbar, wie beispielsweise Laminat, Fliesen, Naturstein, Metall, Kunststoff, Fieberglas, Kohlenstoff, Glas, Keramik, Acryl oder ähnlichem. An dem Raummodul 1 sind Sanitärobjekte 2 angeordnet. Bei den Sanitärobjekten 2 handelt es sich im Ausführungsbeispiel um Toiletten 2.1, Waschtische 2.2 und Bidets 2.3. Andere Sanitärobjekte sind ebenfalls an den Raummodulen 1 anbringbar, wie beispielsweise Urinale.

Neben den Sanitärobjekten 2 sind an den Raummodulen 1 Peripher-Objekte 3 vorgesehen, die die üblicherweise in Sanitärräumen vorgesehenen Installationen umfassen. Es sind dies unter anderem Leuchten 3.1 und Spiegel 3.2. Neben den dargestellten Peripher-Objekten sind andere Objekte an dem Modul 1 anbringbar, wie beispielsweise Handtuchhalter, Gebläse-Handtrockner, Steckdosen, Installationen zur Be- und Entlüftung sowie Installationen zur Beheizung. Es handelt sich hierbei jedoch um keine abschließende Aufzählung.

Das Raummodul 1 ist auf einer zentralen Achse 4 vorgesehen. In der Achse 4 sind - nicht dargestellte - Versorgungsleitungen für die Sanitärobjekte 2 und die Periphe-Objekte 3 verlegt. Die Achse 4 kann dabei zentral oder dezentral an dem Modul 1 vorgesehen sein. Im Ausführungsbeispiel ist das Modul 1 auf der Achse 4 drehbar angeordnet. Die Drehung erfolgt mit Hilfe eines in oder an der Achse 4 angeordneten Motors oder Schwenkzylinders. Neben der im Ausführungsbeispiel gewählten drehbaren Anordnung des Moduls 1 an der Achse 4 sind auch andere bewegbare Anordnungen, wie beispielsweise eine verschiebbare Anordnung des Moduls 1 auf der Achse 4, möglich oder die Bewegung des Moduls 1 bzw. der Achse 4 entlang einer beliebigen Bahnkurve mit Hilfe unterschiedlicher Antriebe, wie zum Beispiel Elektro-, Pneumatik-, Hydraulik- oder Schwerkraftantrieb. Auch gekoppelte oder sequentielle Bewegungen des Raummoduls und gegebenenfalls mehrerer Achsen sind möglich sowie eine vertikale Bewegung beispielsweise mittels Schneckengetriebe oder Zahnriemen auf der Achse. Es ist also sowohl eine Bewegung des gesamten Moduls 1 möglich, als auch die Bewegung um eine oder mehrere feststehende Achsen 4.

Die Achse 4 ist in den Ausführungsbeispielen nach den Figuren 1 bis 4 in dem Boden des jeweiligen Sanitärraums verankert. Die Anordnung ist in dieser Ausbildung in Form eines Stativs ausgebildet. In den Ausführungsbeispielen der Figuren 5 und 6 ist eine durch das Raummodul 1 durchgängige Achse 4 ausgebildet, wodurch die Verankerung sowohl auf dem Boden als auch an der Decke des jeweiligen Sanitärraums erfolgt. Diese Ausbildung bietet sich insbesondere bei der Verwendung der erfindungsgemäßen Vorrichtung in mehreren Stockwerken übereinander an, so daß die Versorgungs- und Entsorgungsleitungen durchgängig in die jeweiligen Stockwerke verlegbar sind.

Die Verwendung der erfindungsgemäßen Vorrichtung unter Verwendung eines nicht auf der Achse 4 bewegbaren, also starren Raummoduls 1 bietet sich beispielsweise im Zentrum eines Sanitärraums an, der dann an allen Seiten die gleichen oder verschiedene Objekte 2 und 3 aufweisen kann. Sind beispielsweise bei einem in der Draufsicht viereckigen Modul 1 an allen vier Seiten jeweils eine Toilette 2.1 sowie ein Waschtisch 2.2 vorgesehen, schafft das so ausgestaltete Modul 1 vier separate Toilettenanlagen, die nur über einen zentralen Strang in der Achse 4 mit Versorgungsund Entsorgungsleitungen versehen sind. Dadurch ist bei der Installation des Sanitärraums eine wesentliche Vereinfachung geschaffen, da bei herkömmlichen Sanitärräumen in einem solchen Fall vier Toiletten angeordnet werden müssen, die jeweils über eine Zuleitung und eine Ableitung unter Putz verfügen, was mit sehr hohem Arbeitsaufwand verbunden ist. Darüber hinaus ist es auch möglich, die Ver- und Entsorgungsleitung nicht durch die Achse 4 an das Modul 1 anzukoppeln.

Die drehbare Anordnung des Moduls 1 auf der Achse 4 erfolgt in der Regel bei sehr begrenztem Raumangebot für das Vorsehen eines Sanitärraums. In diesem Fall befindet sich die Achse 4 nicht im Zentrum des jeweiligen Sanitärraums sondern ist zu einer Seite hin verrückt. Der Sanitärraum ist in diesem Fall von einer Seite durch eine Tür begehbar. Außerhalb des Sanitärraums befindet sich ein Paneel 5, wie dies in Fig. 7 dargestellt ist. Auf dem Paneel 5 sind Piktogramme abgebildet, die jeweils einen Druckschalter abdecken, mit dessen Hilfe die jeweilige Option auswählbar ist.

Bei dem in Figur 7 dargestellten Paneel befindet sich in dem Sanitärraum ein Modul 1 mit in der Draufsicht viereckiger Ausbildung. Es weist die Optionen einer behindertengerechten Toilette 2.1 auf, wie sie beispielsweise an dem in Fig. 4 dargestellten Modul angeordnet ist. Darüber hinaus bietet das Paneel 5 noch die Option der Anforderung eines Waschtisches, einer Damentoilette sowie einer Herrentoilette, wie den Piktogrammen zu entnehmen ist. Die Anforderung einer der jeweiligen Optionen erfolgt bevor die Tür zum Sanitärraum geöffnet wird, also von außerhalb des Sanitärraums. Nach Anforderung der Option durch Berühren bzw. Betätigen des jeweiligen Piktogrammes dreht das Modul 1 auf der Achse 4 in die Position, in der das jeweilige ausgewählte Sanitärobjekt 2 der Tür zum Sanitärraum zugewandt ist. Nachdem das Modul 1 diese Position eingenommen hat, ist die Tür zum Sanitärraum entriegelt. Der Benutzer kann den Sanitärraum betreten.

Nach der Benutzung des jeweiligen Sanitärobjektes besteht durch an dem Modul 1 oder der Wand des Sanitärraums angeordneten weiteren Paneelen, die im wesentlichen die Ausbildung des Paneels 5 aufweisen, die Möglichkeit, eine weitere Funktion auszuführen, beispielsweise einen Waschtisch 2.2 anzufordern. In diesem Fall dreht das Modul 1 auf der Achse 4 so lange, bis der an dem Modul angeordnete Waschtisch 2.2 die der Tür zum Sanitärraum zugewandte Position eingenommen hat. Um eine Verletzung des Benutzers beim Drehen des Moduls 1 zu vermeiden, ist im Sanitärraum eine Sicherheitsvorrichtung, beispielsweise in Form einer Lichtschranke, angeordnet. Die Sicherheitsvorrichtung ermöglicht die Drehung des Moduls 1 auf der Achse 4 nur für den Fall, für den der Benutzer im Sanitärraum eine bestimmte Position eingenommen hat, in der die Person keiner Gefahr ausgesetzt ist, bzw. sich keine Person im Sanitärraum befindet. In der Regel wird eine solche Anordnung mit weiterer Sicherheitstechnik ausgestattet sein.

Eine sehr platzsparende Ausbildung zeigen die Figuren 5 und 6. Dort ist auf der einen Seite eine Toilette 2.1 angeordnet. Auf der anderen Seite ist ein Waschtisch 2 vorgesehen. Nach Benutzung der Toilette wird ein an der Wand des Sanitärraums angeordnetes Piktogramm eines Waschtischs gedrückt, wie es in Figur 8 beispielhaft dargestellt ist, wodurch sich das Modul 1 auf der Achse 4 dreht und der Waschtisch 2.2 benutzbar ist.

Durch die bewegbare Anordnung des Moduls 1 mit verschiedenen Sanitärobjekten 2 auf der Achse 4 ist es möglich, beispielsweise getrennte Toiletten für Damen und Herren sowie behindertengerechte Toilettenanlagen auf engstem Raum herzustellen, wodurch die baurechtlich erforderliche Erstellung von getrennten Toilettenräumen entfällt. Hierdurch wird ein erheblicher Raumspar-Effekt erzielt. Der bei der bewegbaren Anordnung des Moduls 1 auf der Achse 4 benötigte Raum umfaßt lediglich die Bewegungsfläche des Moduls plus den erforderlichen Sicherheitsabstand zur Bereitstellung eines gefährdungsfreien Bedienens für eine im Sanitärraum befindliche Person. Je nach Anforderung können weitere Sicherheitseinrichtungen, beispielsweise bei mehreren Personen im Raum, erforderlich sein.

Durch eine vertikal verschiebbare Anordnung des Moduls 1 auf der Achse 4 besteht die Möglichkeit, eine behinderten- oder kindgerechte Toilettenanlage im Rahmen einer herkömmlichen Toilette zu realisieren, da durch einfaches Absenken die gewünschte Toilettenfunktion hervorgerufen ist. Das gleiche gilt auch für eine vertikal verschiebbare Ausbildung der Achse 4. Die gewünschte Option kann auch hier bereits vor Betreten des Sanitärraumes über das Paneel gewählt werden.

Neben der Raumeinsparung können weitere Kriterien erfüllt sein, beispielsweise die Einrichtung eines Serviceganges auf der dem Benutzer abgewandten Seite des Raummoduls. Dadurch ist ein Raumservice ohne Störung des Benutzers möglich. Im Industriebereich kann diese Servicefunktion beispielsweise auch das Befüllen von Magazinen beinhalten. Bei gegenüber angeordneten Raummodulen kann ein Servicegang für zwei Raummodule gleichzeitig genutzt werden.

Das Raummodul 1 kann außen mit einer Verkleidung versehen sein. Die Verkleidung ist im Ausführungsbeispiel lösbar an dem Raummodul 1 angebracht. Sie kann dabei geschraubt, geklemmt oder auf andere Weise angebracht sein. Sie weist im Ausführungsbeispiel eine Dicke von 2 bis 3 mm auf. Die Verkleidung hat vorzugsweise eine für Sanitärräume geeignete Oberfläche, also insbesondere eine wasserabweisende Oberfläche. Die Verkleidung ist aus Laminaten herstellbar. Die lösbare Anbringung der Verkleidung bietet die Möglichkeit, sie bei Bedarf auszutauschen. So kann sie einerseits bei einer Beschädigung ausgetauscht werden. Andererseits besteht darüber hinaus die Möglichkeit, die Verkleidung nachträglich zur Veränderung des Raumdesigns oder zur Anpassung an den Zeitgeist auszutauschen. Dabei ist auch die Struktur der Verkleidung veränderbar. Die Verwendung von Verkleidungen aus Laminaten geringer Dicke erleichtert den Austausch.

## Patentansprüche

1. Vorrichtung zur variablen Anordnung von Objekten, insbesondere Sanitärobjekten, in einem Raum, bestehend aus einem Raummodul (1), an dem die Objekte angeordnet sind, **dadurch gekennzeichnet, dass** das Raummodul (1) auf einer Achse (4) vorgesehen ist und in der Achse (4) alle Ver- und Entsorgungsleitungen für elektrische Zuleitungen sowie für Wasser und Luft zu den Objekten vorgesehen sind, und das Raummodul (1) die Form eines Quaders, eines Keils oder eine säulenartige Form hat.

2. Vorrichtung nach Anspruch 1, **dadurch gekennzeichnet, dass** das Modul (1) auf der Achse (4) entlang einer beliebigen Bahnkurve bewegbar angeordnet ist.

3. Vorrichtung nach einem der Ansprüche 1 bis 2, **dadurch gekennzeichnet, dass** das Modul (1) an der Achse (4) drehbar angeordnet ist.

4. Vorrichtung nach einem der Ansprüche 1 bis 3, **dadurch gekennzeichnet, dass** das Modul (1) an der Achse (4) schwenkbar angeordnet ist.

5. Vorrichtung nach einem der Ansprüche 1 bis 4, **dadurch gekennzeichnet, dass** das Modul (1) an der Achse (4) translatorisch verschiebbar angeordnet ist.

6. Vorrichtung nach einem der Ansprüche 1 bis 5, **dadurch gekennzeichnet, dass** die Achse (4) an der Decke und/oder dem Boden des Raumes verankert ist.

7. Vorrichtung nach einem der Ansprüche 1 bis 6 **dadurch gekennzeichnet, dass** die Achse (4) zentral an dem Modul (1) angeordnet ist.

8. Vorrichtung nach einem der Ansprüche 1 bis 6, **dadurch gekennzeichnet, dass** die Achse (4) dezentral an dem Modul (1)angeordnet ist.

9. Vorrichtung nach einem der Ansprüche 1 bis 8, **dadurch gekennzeichnet, dass** das Modul (1) vertikal auf der Achse (4) verschiebbar ist.

10. Vorrichtung nach einem der Ansprüche 1 bis 9, **dadurch gekennzeichnet, dass** die Achse (4) vertikal verschiebbar ist.

## Claims

1. Device for the variable arrangement of objects, especially sanitary facilities, in a room, comprising a room module (1), on which the objects are arranged, **characterized in that** the room module (1) is placed on an axle (4), inside the axle (4) all supplying and disposal pipelines for electrical leads as well as for water and air running to the objects are placed and the room module (1) is shaped like a rectangular parallelepiped, a wedge or a pillar.

2. Device as claimed in claim 1 in which the module (1) is movably arranged on the axle (4) along any trajectory.

3. Device as claimed in claim 1 or 2 in which the module (1) is swivelling arranged on the axle (4).

4. Device as claimed in any of claims 1 to 3 in which the module (1) is tiltably arranged on the axle (4).

5. Device as claimed in any of claims 1 to 4 in which the module (1) is translational adjustably arranged on the axle (4).

6. Device as claimed in any of claims 1 to 5 in which the axle (4) is embodied at the cover and/or at the floor of the room.

7. Device as claimed in any of claims 1 to 6 in which the axle (4) is central arranged on the module (1).

8. Device as claimed in any of claims 1 to 6 in which the axle (4) is decentralized arranged on the module (1).

9. Device as claimed in any of claims 1 to 8 in which the module (1) is vertically adjustable on the axle (4).

10. Device as claimed in any of claims 1 to 9 in which the axle (4) is vertically adjustable.

## Revendications

1. Dispositif pour l'arrangement des objets, en particulier objets sanitaires, dans un secteur, se composant d'un module de secteur (1), auquel les objets sont disposés, **caractérisé en ce que** le module de secteur (1) sur un axe (4) est prévu et que dans l'axe (4) toutes les canalisations d'évacuation et d'approvisionnement sont prévues pour des transmissions électriques ainsi que pour l'eau et l'air pour les objets, et le module de secteur (1) a la forme d'un panneau, d'une clavette ou d'une colonne.

2. Dispositif selon la revendication 1, **caractérisé en ce que** le module (1) sur l'axe (4) est disposé mobile le long d'une courbe des chemins arbitraire.

3. Dispositif selon l'une des revendications 1 et 2, **caractérisé en ce que** le module (1) sur l'axe (4) est disposé rotatif.

4. Dispositif selon l'une des revendications 1 á 3, **caractérisé en ce que** le module (1) sur l'axe (4) est disposé pivotant.

5. Dispositif selon l'une des revendications 1 á 4, **caractérisé en ce que** le module (1) sur l'axe (4) est disposé déplaçable translationnel.

6. Dispositif selon l'une des revendications 1 á 5, **caractérisé en ce que** l'axe (4) à la couverture et/ou au sol du secteur est ancré.

7. Dispositif selon l'une des revendications 1 á 6, **caractérisé en ce que** l'axe (4) est disposé centralement au module.

8. Dispositif selon l'une des revendications 1 à 6, **caractérisé en ce que** l'axe est disposé de façon décentralisée au module.

9. Dispositif selon l'une des revendications 1 à 8, **caractérisé en ce que** le module (1) est verticalement déplaçable sur l'axe (4).

10. Dispositif selon l'une des revendications 1 á 9, **caractérisé en ce que** l'axe (4) est verticalement déplaçable.
